# EUROPÄISCHE PATENTSCHRIFT

(11) **EP 0 780 193 B1**
(45) Veröffentlichungstag und Bekanntmachung des Hinweises auf die Patenterteilung: **01.12.1999**
(21) Anmeldenummer: 96116396.1
(22) Anmeldetag: 12.10.1996
(51) Int. Cl.: B23Q 3/154, H01F 7/02

(54) **Haftmagnet**
Clamp-on magnet
Aimant d'accrochage

(30) Priorität: 22.12.1995 DE 29520370 U; 23.12.1995 DE 29520475 U
(43) Veröffentlichungstag der Anmeldung: 25.06.1997
(73) Patentinhaber: Wilhelm Dahle Büro-Technik GmbH & Co KG, 96450 Coburg (DE)
(72) Erfinder:
(74) Vertreter: Tergau, Enno, Dipl.-Ing.

(56) Entgegenhaltungen:
- CH-A- 684 511
- FR-A- 1 464 499
- US-A- 3 009 225
- IBM TECHNICAL DISCLOSURE BULLETIN, Bd. 20, Nr. 11b, April 1978, NEW YORK US, Seite 4918 XP002028510 S.K.DECKER ET AL: "Magnetic substrate holder"
- JOURNAL OF MATERIALS SCIENCE, Bd. 27, Nr. 21, 1.November 1992, Seiten 5795-5800, XP000335154 HIGUCHI M ET AL: "EFFECT OF PLASMA TREATMENT ON THERMAL STABILITY AND MAGNETIC PROPERTIES OF ND-FE-B SERIES PLASTIC MAGNETS"

## Beschreibung

Die vorliegende Erfindung betrifft einen Haftmagneten mit den Merkmalen des Oberbegriffs des Anspruchs 1. Derartige Haftmagneten sind bekannt zum Fixieren von Gegenständen auf metallischen Flächen. Beispielsweise werden derartige Haftmagneten zum Befestigen von Papieren, Folien oder anderen magnetdurchlässigen Gegenständen auf Metalltafeln, sogenannten Flipcharts oder Clipboards, verwendet. Diese Haftmagneten sind üblicherweise als prismatische Teile ausgestaltet. Am gebräuchlichsten sind quaderförmige oder zylinderförmige Haftmagneten bzw. Haftmagneten mit dreieckiger Querschnittsform. Diese Haftmagneten bestehen üblicherweise aus einem den Magneteffekt erzeugenden und als Halteteil wirksamen Dauermagneten und einer mit dem Dauermagneten verbundenen Griffschutzkappe. Die Griffschutzkappe bedeckt hierbei die der Metalltafel abgewandte Flachseite des Dauermagneten und erstreckt sich zudem über die gesamte Mantelfläche des Dauermagneten, während die der Metalltafel zugewandte Flachseite des Dauermagneten freigelassen ist.

Die Griffschutzkappe bietet sich an, da der Dauermagnet naturgemäß magnetisierten Schmutz anzieht, der dann an seiner Oberfläche haften bleibt und nur schwer wieder entfernt werden kann. Eine Griffschutzkappe verschmutzt dagegen nicht so schnell und ist auch leichter wieder zu reinigen, so daß sie dem Zweck dient, den Haftmagneten benutzen zu können, ohne sich dabei die Finger schmutzig zu machen.

Eine Flachseite des Dauermagneten ist, wie oben bereits erwähnt, nicht von der Griffschutzkappe überdeckt. Mit dieser Flachseite haftet der Haftmagnet auf der ebenfalls magnetischen Metalltafel. Dabei bleibt die Haftwirkung auch bestehen, wenn sich Gegenstände, wie z.B. Papier oder Plastikfolie bis zu einer Stärke von einigen Millimetern zwischen dem Dauermagneten und der Metalltafel befinden. Auf diese Weise fixiert der Haftmagnet Gegenstände an einer Metalltafel.

Der Dauermagnet zieht jedoch auch auf der nicht überdeckten Flachseite Schmutz an. Wird der Haftmagnet auf der Metalltafel herumgeschoben, besteht deshalb die Gefahr, daß Schmutzpartikel zwischen die gleitenden Flächen von Dauermagnet und Metalltafel geraten und dabei die Oberflächen sowohl des Dauermagneten als auch der Metalltafel verkratzen, wodurch die Metalltafel unansehnlich wird. Besonders nachteilig ist eine Schmutzschicht auf der Flachseite des Dauermagneten bei Metalltafeln, die unter Tapeten, beispielsweise in Konferenzräumen oder Managerbüros angeordnet sind. Diese Anordnung erfolgt, um die Metalltafel bei nicht angebrachten Gegenständen überhaupt nicht in Erscheinung treten zu lassen. Bei einer derartigen Anordnung einer Metalltafel unterhalb einer Tapete besteht bei verschmutzten Magneten deshalb die latente Gefahr der Verschmutzung der Tapete mit der Folge, daß für den Betrachter doch sichtbar ist, daß der entsprechende Platz als Flipchart oder ähnliches genutzt wird. Dieser unerwünschte Effekt kann nur durch einen Austausch der Tapete an der entsprechenden Stelle neutralisiert werden. Üblicherweise zieht dies jedoch die Notwendigkeit der Renovierung des gesamten Konferenzraums bzw. Büros nach sich, was sehr kostspielig ist.

Der Dauermagnet ist zumeist aus Sintermetallen hergestellt, die eine nur mäßige Festigkeit, Kratz- und Bruchsicherheit aufweisen. Um zu vermeiden, daß Schmutzpartikel beim Verschieben des Haftmagneten auf dem Clipboard die Oberfläche des Dauermagneten zerkratzen, wäre es vorteilhaft, die Kante des zylinderförmigen Dauermagneten zwischen tafelseitiger Flachseite und dem Umfang als besonders scharfe Bruchkante auszuführen. Dadurch würde der Schmutz beim Verschieben des Haftmagneten auf dem Clipboard entlang dem Umfang des Dauermagneten um ihn herumgeleitet werden und dadurch von der Flachseite ferngehalten werden. Die Herstellung eines Dauermagneten mit einer ausgeprägten Bruchkante ist jedoch wegen der geringen Bruchfestigkeit des Sintermetalls kaum möglich. Außerdem würde die Bruchkante sich zwangsläufig bei der Benutzung des Haftmagneten stark abnutzen und ihren Zweck nicht mehr erfüllen. Im übrigen gelangt bei der Ausführung des Haftmagneten nach dem Stand der Technik ohnehin Schmutz auf die nicht abgedeckte Flachseite des Dauermagneten, wenn dieser nicht an einem Clipboard haftet.

Aus der französischen Patentschrift 1.464.499 ist ein Haftmagnet mit einem Dauermagneten bekannt, bei dem der Dauermagnet zumindest an einer dem Betrachter zugewandten Oberfläche mit einem Farbüberzug versehen ist, um die Aufmerksamkeit des Betrachters auf die mit dem Haftmagneten fixierte Nachricht zu lenken. Ein Schutz des Dauermagneten ist durch diese Maßnahme weder beabsichtigt noch mit befriedigendem Resultat möglich.

Ausgehend von diesen Nachteilen liegt der Erfindung die Aufgabe zugrunde, einen Haftmagneten hinsichtlich seiner Gebrauchseigenschaften zu verbessern. Diese Aufgabe ist durch die Merkmalskombination des Anspruchs 1 gelöst. Nach der Erfindung ist der Dauermagnet allseitig von einem Schutzgehäuse ummantelt. Vorzugsweise ist dieses Schutzgehäuse aus Kunststoff gefertigt. Es kann sich um ein käfigartiges Schutzgehäuse mit Durchbrechungen handeln. Die Anbringung von Durchbrechungen kann im Bereich der der Metalltafel zugewandten Flachseite sinnvoll sein, um die Magnetwirkung des Dauermagneten durch die zwischengelegte Schicht nur teilweise zu mindern.

Zur Vermeidung der eingangs geschilderten Nachteile ist es jedoch vorteilhaft, nach Anspruch 2 einen den Dauermagneten vollständig um- und abschließenden Schutzgehäuse vorzusehen. Bei der Werkstoffauswahl ist zu beachten, daß ein aus Kunststoff bestehendes Schutzgehäuse besonders vorteilhaft ist. Der Kunststoff ist hierbei in vorteilhafter Weise so auszulegen, daß er insbesondere im Kantenbereich besonders bruchsicher ist und zudem eine hohe Kratzunempfindlichkeit aufweist. Die Kratzumempfindlichkeit von geeigneten Kunststoffen liegt üblicherweise weit über derjenigen der üblicherweise verwendeten Dauermagnet-Werkstoffe. Auch ist es mit Hilfe der bekannten Kunststoffspritztechnik leicht möglich, die bereits nach dem Stand der Technik am Dauermagneten vorhandene Bruchkante am Schutzgehäuse zu realisieren. Schließlich ist es mit Hilfe bekannter Kunststoffspritzverfahren möglich, die zwischen der der Metalltafel zugewandten Flachseite des Magneten und der Metalltafel liegende Kunststoffschicht des Schutzgehäuses so dünn zu dimensionieren, daß nur ein sehr geringer Teil des Magnetfelds absorbiert wird, so daß die Haftkraft des Dauermagneten auf der Metalltafel im wesentlichen vom Schutzgehäuse unbeeinflußt ist.

Durch eine entsprechende Werkstoffauswahl des Schutzgehäuses ist es schließlich möglich, ein im Vergleich mit einem Dauermagneten erheblich besser plastisch und elastisch verformbares Schutzgehäuse zu fertigen, so daß der gesamte Haftmagnet vor Beschädigung oder Bruch durch mechanische Einwirkungen besser geschützt ist als die aus dem Stand der Technik bekannten Haftmagneten. Dies wirkt sich besonders vorteilhaft auf die Lebensdauer und Funktionstüchtigkeit des Haftmagneten aus.

Aufgrund der mäßigen Festigkeit und daraus resultierenden unbefriedigenden Bruchsicherheit der aus Sintermetall bestehenden Dauermagneten ist die Ausschußquote beim Sintern sehr hoch. Häufig brechen nämlich Partikel aus dem gesinterten Magneten aus, so daß der Magnet unansehnlich und damit unverkäuflich ist. Da der Dauermagnet nach Anspruch 2 jedoch vollständig im Schutzgehäuse einliegt, also von außen überhaupt nicht mehr sichtbar ist, können auch Dauermagneten mit kleinen Oberflächenfehlern verwendet werden, so daß die Ausschußquote durch die Erfindung signifikant gemindert ist. Die Rohmaterialausbeute je Sintervorgang steigt somit. Außerdem fällt weniger zu entsorgender Abfall an, was sich alles kostensenkend auf die Fertigung der Haftmagneten auswirkt.

Anspruch 3 gibt eine Aufzählung von bevorzugten Schutzgehäusewerkstoffen wieder, welche die vorstehend angeführten Vorteile aufweisen.

Anspruch 4 gibt eine bevorzugte Ausführungsform des Haftmagneten an, bei der das Schutzgehäuse über die nicht von der Griffschutzkappe überdeckte Flachseite des Dauermagneten durch eine Magnetschutzkappe, die sich über die Mantelfläche und die von der Griffschutzkappe nicht überdeckte Flachseite des Dauermagneten erstreckt, realisiert ist. Beide Kappen haben eine ähnliche Gestalt.

Die Ansprüche 5 bis 7 stellen einerseits klar, daß der Dauermagnet üblicherweise ein prismatisches Teil mit zwei gleichebigen Flachseiten ist und daß insbesondere quaderförmige und zylinderförmige Dauermagneten zum Einsatz kommen.

Die Ansprüche 8 und 9 lehren eine bevorzugte topfartige Ausbildung sowohl der Magnetschutzkappe als auch der Griffschutzkappe. Nach Anspruch 10 sind die Kappen nach den Ansprüchen 8 und 9 derart ineinandergeschoben, daß die tafelseitige Magnetschutzkappe bei auf die Metalltafel aufgesetztem Magnet gar nicht sichtbar ist. Das Einschieben der nach Anspruch 8 ausgestalteten Magnetschutzkappe in die nach Anspruch 9 ausgestaltete Griffschutzkappe hat den Vorteil, daß die Außenfläche des Saums an der Magnetschutzkappe und die Innenfläche des Schutzkappenaußenmantels eine Flächenführung miteinander ausbilden, welche die Montage des Haftmagneten erheblich erleichtert. Auf diese Weise ist ein Verkanten der Magnetschutzkappe gegen die Griffschutzkappe bei der Montage wirksam verhindert. Die Teile, nämlich Magnetschutzkappe, Griffschutzkappe und Dauermagnet können einfach und sicher zusammengefügt werden. Dieses sichere Zusammenfügen begünstigt auch die Automatisierbarkeit des Fügeprozesses.

Hierbei kann die Magnetschutzkappe vorteilhaft in einer anderen Farbe als die Griffschutzkappe gehalten sein, beispielsweise in einem die Magnetfarbe imitierenden" Anthrazitgrau, um dem Benutzer die richtige Ausrichtung des Haftmagneten auf der Metalltafel zu erleichtern.

Entsprechend Anspruch 11 hat die Magnetschutzkappe in dem die Flachseite des Dauermagneten überdeckenden Bereich eine Materialstärke von etwa 0,3 mm. Dieser Wert ist ein günstiger Kompromiß zwischen einfacher Herstellbarkeit und Stabilität der Kappe und möglichst geringer Abschwächung der Haftkraft des Magneten an der Metalltafel dar. Der Kappensaum kann, wie in Anspruch 12 beansprucht, mit einer größeren Materialstärke ausgeführt sein. Weiterhin braucht er sich nicht über den gesamten Umfang zu erstrecken.

Auf der Außenseite des Saumes der Magnetschutzkappe kann gemäß Anspruch 13 entlang der Umfangslinie, insbesondere entlang der gesamten Umfangslinie ein Vorsprung verlaufen, der im zusammengebauten Zustand der beiden Kappen in Eingriff mit einer entlang der Umfangslinie verlaufenden Hinterschneidung auf der Innenseite des Saumes der Griffschutzkappe steht. Dadurch ist ein formschlüssiger Halt der beiden Kappen ineinander gewährleistet.

Die Handhabbarkeit des Haftmagneten ist gemäß Anspruch 14 durch einen Griffvorsprung am Umfang der Griffschutzkappe erleichtert. Dieser Griffvorsprung kann beispielsweise an der Kante zwischen Außenmantel und Flachseite angeordnet sein und sich über den gesamten Umfang erstrecken.

Die Erfindung ist anhand der Zeichnungen weiter erläutert. Es zeigen:
- Fig. 1: eine perspektivische Ansicht der Griffschutzkappe,
- Fig. 2: eine perspektivische Ansicht eines Dauermagneten mit Verstärkungsscheibe,
- Fig. 3: eine perspektivische Ansicht der Magnetschutzkappe,
- Fig. 4: eine perspektivische Ansicht eines Haftmagneten mit aufgesetzter Magnetschutzkappe.

Der Haftmagnet 1 weist einen in Axialrichtung 20 kurzen, zylinderförmigen Dauermagneten 2 auf. Seine Mantelfläche und eine seiner Flachseiten werden von einer Griffschutzkappe 3 überdeckt. Zwischen der Innenseite des Schutzkappenaußenmantels 4 der Griffschutzkappe 3 und dem Außenmantel des Dauermagneten 2 bleibt ein Zwischenraum 5 frei. Auf der Außenseite des Schutzkappenaußenmantels 4 befindet sich ein Griffvorsprung 6, der sich über den gesamten Umfang erstreckt.

Eine Magnetschutzkappe 7 ist ähnlich wie die Griffschutzkappe 3 ausgeführt, weist jedoch einen etwas geringeren Durchmesser 8 auf. Ihr ihren Außenmantel bildender Saum 9 unterschreitet in Axialrichtung 20 die axiale Höhe des Dauermagneten 2. Die Magnetschutzkappe 7 greift beim Zusammenfügen mit dem Dauermagneten 2 und der Griffschutzkappe 3 mit ihrem Saum 9 in den Zwischenraum 5 ein.

Ein sich über den Umfang erstreckender Rast-Vorsprung 10 auf der Außenseite des Saumes 9 dient als formschlüssige Verstärkung des kraftschlüssigen Sitzes der beiden Plastikschutzhauben ineinander. Die scheibenförmige Flachseite 11 der Magnetschutzkappe 7 hat eine Materialstärke von lediglich 0,3 mm. Die von der Flachseite 11 und dem Saum 9 gebildeten Kanten 12 sind besonders scharf ausgeprägt. Auf der der Metalltafel abgewandten Flachseite des Dauermagneten 2 ist dieser fest mit einer schützenden Verstärkungsscheibe 13 verbunden. Diese besteht aus stabilerem Material als der Dauermagnet 2 und schützt ihn vor dem Zerbrechen.

### Bezugszeichenliste

- 1: Haftmagnet
- 2: Dauermagnet
- 3: Griffschutzkappe
- 4: Schutkappenaußenmantel
- 5: Zwischenraum
- 6: Griffvorsprung
- 7: Magnetschutzkappe
- 8: Durchmesser
- 9: Saum
- 10: Rast-Vorsprung
- 11: Scheibe/Flachseite
- 12: Kanten
- 13: Verstärkungsscheibe
- 20: Axialrichtung

## Patentansprüche

1. Haftmagnet zum Fixieren von Gegenständen an einer magnetisierbaren Metalltafel, mit einem Dauermagneten (2),
dadurch gekennzeichnet,
daß der Dauermagnet (2) von einem Schutzgehäuse allseitig ummantelt ist.

2. Haftmagnet nach Anspruch 1,
dadurch gekennzeichnet,
daß das Schutzgehäuse den Dauermagneten (2) vollständig umschließt.

3. Haftmagnet nach Anspruch 1 oder 2,
gekennzeichnet durch folgende Werkstoffe des Schutzgehäuses:
a) Polystyrol oder
b) ABS.

4. Haftmagnet nach Anspruch 2 oder 3,
gekennzeichnet
- durch eine vorzugsweise aus Kunststoff bestehendes Schutzgehäuse, das eine sich über die der Tafel in Fixierstellung abgewandte Flachseite und die Mantelfläche des Dauermagneten (2) erstreckende Griffschutzkappe (3) und
- durch eine sich über die der Tafel in Fixierstellung zugewandte Flachseite des Dauermagneten (2) erstreckende, vorzugsweise aus Kunststoff bestehende Magnetschutzkappe (7) umfaßt.

5. Haftmagnet nach einem oder mehreren der vorhergehenden Ansprüche,
dadurch gekennzeichnet,
daß der Dauermagnet (2) prismatisch mit zwei gleichebigen Flachseiten ist.

6. Haftmagnet nach Anspruch 5,
dadurch gekennzeichnet,
daß der Dauermagnet (2) quaderförmig ist.

7. Haftmagnet nach Anspruch 5,
dadurch gekennzeichnet,
daß der Dauermagnet (2) zylinderförmig ist.

8. Haftmagnet nach Anspruch 7,
dadurch gekennzeichnet,
daß die Magnetschutzkappe (7) nach Art eines Topfs ausgebildet ist
- mit einer kreisrunden, die der Tafel in Fixierstellung des Dauermagneten (2) zugewandte Flachseite des Dauermagneten (2) abdeckenden Scheibe (11) als Topfboden und
- mit einem randseitig aus der Scheibe (11) etwa rechtwinklig vorstehenden Saum (9) als Topfseitenwand.

9. Haftmagnet nach Anspruch 7,
dadurch gekennzeichnet,
daß die Griffschutzkappe (3) nach Art eines Topfs ausgebildet ist,
- mit einer kreisrunden, die der Tafel in Fixierstellung des Dauermagneten (2) abgewandte Flachseite des Dauermagneten (2) abdeckenden Scheibe als Topfboden und
- mit einem randseitig aus der Scheibe etwa rechtwinklig vorstehenden Schutzkappenaußenmantel (4) als Topfseitenwand.

10. Haftmagnet nach Anspruch 8 und 9,
dadurch gekennzeichnet,
daß der Saum (9) in Axialrichtung (20) des Dauermagneten (2) in den Schutzkappenaußenmantel (4) einschiebbar ist derart, daß der Saum (9) im Montageendzustand des Haftmagneten (1) in einem zwischen der Mantelfläche des Dauermagneten (2) und der Innenfläche des Schutzkappenaußenmantels (4) gebildeten Zwischenraum (5) einliegt.

11. Haftmagnet nach einem oder mehreren der vorhergehenden Ansprüche,
dadurch gekennzeichnet,
daß die Magnetschutzkappe (7) in dem die Flachseite des Dauermagneten (2) überdeckenden Bereich (11) eine Materialstärke von etwa 0,3 mm hat.

12. Haftmagnet nach einem oder mehreren der vorhergehenden Ansprüche,
dadurch gekennzeichnet,
daß der Saum (9) der Magnetschutzkappe (7) eine größere Materialstärke aufweist als deren scheibenförmige Flachseite (11).

13. Haftmagnet nach einem oder mehreren der vorhergehenden Ansprüche,
dadurch gekennzeichnet,
daß auf der Außenseite des Saums (9) ein Rastvorsprung (10) angebracht ist, der mit einer entsprechenden Hinterschneidung auf der Innenseite des Schutzkappenaußenmantels (4) zusammenwirkt.

14. Haftmagnet nach einem oder mehreren der vorhergehenden Ansprüche,
gekennzeichnet durch
einen Griffvorsprung (6) am Schutzkappenaußenmantel (4) der Griffschutzkappe (3).

## Claims

1. Clamp-on magnet for fixing articles on a magnetizable metallic panel, having a permanent magnet (2), characterized in that the permanent magnet (2) is encased on all sides by a protective housing.

2. Clamp-on magnet according to Claim 1, characterized in that the protective housing completely encloses the permanent magnet (2).

3. Clamp-on magnet according to Claim 1 or 2, characterized by the following materials of the protective housing:
a) polystyrene or
b) ABS.

4. Clamp-on magnet according to Claim 2 or 3, characterized
- by a protective housing, preferably consisting of plastic, which comprises a grip protection cap (3) extending over the flat side which is remote from the panel in the fixing position and over the outside surface of the permanent magnet (2) and
- a magnet protection cap (7), extending over the flat side of the permanent magnet (2) facing the panel in the fixing position and preferably consisting of plastic.

5. Clamp-on magnet according to one or more of the preceding claims, characterized in that the permanent magnet (2) is prismatic, having two flat sides in parallel planes.

6. Clamp-on magnet according to Claim 5, characterized in that the permanent magnet (2) is cuboid.

7. Clamp-on magnet according to Claim 5, characterized in that the permanent magnet (2) is cylindrical.

8. Clamp-on magnet according to Claim 7, characterized in that the magnet protection cap (7) is designed in the form of a cup
- having a circular disc (11) as a cup base covering the flat side of the permanent magnet (2) facing the panel in the fixing position of the permanent magnet (2) and
- having a fringe (9) as a cup side wall projecting approximately at right angles from the edge of the disc (11).

9. Clamp-on magnet according to Claim 7, characterized in that the grip protection cap (3) is designed in the form of a cup,
- having a circular disc as a cup base covering the flat side of the permanent magnet (2) remote from the panel in the fixing position of the permanent magnet (2) and
- having a protective cap outer shell (4) as a cup side wall projecting approximately at right angles from the edge of the disc.

10. Clamp-on magnet according to Claims 8 and 9, characterized in that the fringe (9) can be pushed into the protective cap outer shell (4) in the axial direction (20) of the permanent magnet (2) in such a manner that the fringe (9), in the final assembled state of the permanent magnet (1), rests in an intervening space (5) formed between the outer surface of the permanent magnet (2) and the inner surface of the protective cap outer shell (4).

11. Clamp-on magnet according to one or more of the preceding claims, characterized in that the magnet protection cap (7) has a material thickness of about 0.3 mm in the region (11) overlapping the flat side of the permanent magnet (2).

12. Clamp-on magnet according to one or more of the preceding claims, characterized in that the fringe (9) of the magnet protection cap (7) has a greater material thickness than its disc-shaped flat side (11).

13. Clamp-on magnet according to one or more of the preceding claims, characterized in that a latching projection (10) is affixed to the outside of the fringe (9) and interacts with a corresponding undercut on the inside of the protective cap outer shell (4).

14. Permanent magnet according to one or more of the preceding claims, characterized by a grip projection (6) on the protective cap outer shell (4) of the grip protection cap (3).

## Revendications

1. Aimant de fixation en vue la fixation d'objets à un panneau métallique magnétique, comportant un aimant permanent (2), caractérise en ce que l'aimant permanent (2) est entouré de toutes parts par un boîtier de protection.

2. Aimant de fixation selon la revendication 1, caractérisé en ce que le boîtier de protection entoure complètement l'aimant permanent (2).

3. Aimant de fixation selon la revendication 1 ou 2, caractérisé par les matériaux suivants constituant le boîtier de protection :
a) polystyrène ou
b) ABS.

4. Aimant de fixation selon la revendication 2 ou 3, caractérisé
- par un boîtier de protection de préférence en matière synthétique, qui comprend une coiffe de protection et de préhension (3) s'étendant au-dessus du côté plat éloigné du panneau en position de fixation et au-dessus de la surface latérale de l'aimant permanent (2), et
- par une coiffe de protection (7) de l'aimant de préférence en matière synthétique, s'étendant au-dessus du côté plat de l'aimant permanent (2) tourné vers le panneau en position de fixation.

5. Aimant de fixation selon l'une ou plusieurs des revendications précédentes, caractérisé en ce que l'aimant permanent (2) est prismatique avec deux côtés plats identiques.

6. Aimant de fixation selon la revendication 5, caractérisé en ce que l'aimant permanent (2) est parallélépipédique.

7. Aimant de fixation selon la revendication 5, caractérisé en ce que l'aimant permanent (2) est cylindrique.

8. Aimant de fixation selon la revendication 7, caractérisé en ce que la coiffe de protection (7) de l'aimant est réalisée sous forme de pot
- avec un disque (11) circulaire en tant que fond du pot recouvrant le côté plat de l'aimant permanent (2) tourné vers le panneau dans la position de fixation de l'aimant permanent (2) et
- avec un bord (9) faisant saillie sensiblement perpendiculairement latéralement du disque (11) en tant que paroi latérale du pot.

9. Aimant de fixation selon la revendication 7, caractérisé en ce que la coiffe de protection et de préhension (3) est réalisée à la manière d'un pot
- avec un disque circulaire recouvrant le côté plat de l'aimant permanent (2) éloigné du panneau dans la position de fixation de l'aimant permanent (2) en tant que fond du pot et
- avec une surface extérieure (4) de la coiffe de protection faisant saillie sensiblement perpendiculairement latéralement hors du disque en tant que paroi latérale du pot.

10. Aimant de fixation selon la revendication 8 ou 9, caractérisé en ce que le bord (9) peut être inséré dans la direction axiale (20) de l'aimant permanent (2) dans la surface extérieure (4) de la coiffe de protection, de telle sorte que le bord (9) à l'état monté de l'aimant de fixation (1) pénètre dans un intervalle (5) ménagé entre la surface latérale de l'aimant permanent (2) et la face intérieure de la surface extérieure (4) de la coiffe de protection.

11. Aimant de fixation selon l'une ou plusieurs des revendications précédentes, caractérisé en ce que la coiffe de protection (7) de l'aimant présente une épaisseur d'environ 0,3 mm dans la région (11) recouvrant le côté plat de l'aimant permanent (2).

12. Aimant de fixation selon l'une ou plusieurs des revendications précédentes, caractérisé en ce que le bord (9) de la coiffe de protection (7) de l'aimant présente une épaisseur plus grande que le côté plat (11) en forme de disque de celle-ci.

13. Aimant de fixation selon une ou plusieurs des revendications précédentes, caractérisé en ce que sur le côté extérieur du bord (9) est disposée une saillie d'arrêt (10), qui coopère avec une contre-dépouille correspondante sur le côté intérieur de la surface extérieure (4) de la coiffe de protection.

14. Aimant de fixation selon une ou plusieurs des revendications précédentes, caractérisé par une saillie de préhension (6) sur la surface extérieure (4) de la coiffe de protection et de préhension (3).
